# EUROPÄISCHE PATENTANMELDUNG

(11) **EP 1 467 046 A1**
(43) Veröffentlichungstag der Anmeldung: **13.10.2004**
(21) Anmeldenummer: 04075929.2
(22) Anmeldetag: 25.03.2004
(51) Int. Cl.: E05B 1/04

(54) **Holzklinke mit innerer Versteifung**

(30) Priorität: 31.03.2003 CZ 200314092 U
(71) Anmelder: Ralbovsky, Peter, Dipl.-Ing., 736 01 Havirov (CZ); Motyková, Dana, 739 61 Ropice (CZ); Motyka, Eduard, Dipl.-Ing., 739 61 Ropice (CZ)
(72) Erfinder: Motyka, Eduard, 739 61 Ropice (CZ)
(74) Vertreter: Bursik, Milan

(57) **Zusammenfassung**

Holzklinke mit innerer Versteifung (2), insbesondere zum Öffnen und Schließen von Gebäudefenstern und -türen, die aus dem Griffteil, welcher vorteilhaft parallel zu dem Fenster- oder Türflügel ist, an welchen der Halsteil anschließt, welcher zum Schlossbeschlag des Fensters oder der Tür zugewandt ist, wobei in der inneren Aussparung des Halsteiles der Holzhülse der Halsabschnitt (21) der Versteifung (2) befestigt ist, deren Wesen darin besteht, dass der Halsabschnitt (21) der Versteifung (2) in den Griffabschnitt (22) der Versteifung (2) übergeht und mit diesem in fester Verbindung ist, wobei die Holzverkleidung der Versteifung (2) durch eine Holzhülse (1) gebildet wird, welche durch die Teilebene (τ) in den ersten Teil (11) und den zweiten Teil (12) aufgeteilt ist, welche untereinander in ihren Auflageflächen (111, 112) verbunden sind. Die Teilebene (τ) der Holzhülse (1) ist wesentlich parallel zu der durch die Mittelachse (O) der Versteifung (2) verlegte Ebene (ψ) und in der Auflagefläche (111, 112) wenigstens des ersten oder zweiten Teiles (11 oder 12) der Holzhülse (1) eine Befestigungsnute (141, 142) ausgebildet ist, deren Form wesentlich negativ zu dem in ihr fest eingesetzten Teil der Versteifung (2) ist, wobei der ergänzende zweite oder erste Teil (12 oder 11) der Holzhülse (1) mit seiner Auflagefläche (121 oder 122) zu der Auflagefläche (121 oder 111) des ersten Teiles (11) oder des zweiten Teiles(12) befestigt ist.

## Beschreibung

Die Erfindung betrifft Holzklinke mit innerer Metall- oder Kunststoffversteifung, insbesondere zum Öffnen und Schließen von Gebäudefenstem und -türen.

Es sind verschiedene Klinken zum Öffnen und Schließen von Fenstern und Türen bekannt. Manche davon bestehen aus einem inneren festen Kern, z.B. aus einem Metall in Form einer Klinke, der mit einer Hülle aus Kunst- oder Plaststoff oder eines weniger festen Metalls oder aus deren Kombinationen versehen ist. So sind z.B. aus CH-627 223 und DE 101 01 245 Klinken bekannt, die aus einem steifen Kern aus feuerbeständigem Material bestehen und mit einer Hülle aus einem anderen Material versehen sind. Das freie, zum Klinkenschild zugewendete Kernende ist mit einem Hohlraum für das Einsetzen eines Vierkantansatzes versehen, mit welchem die Schlossfalle betätigt wird.

Klinken ohne Holzoberfläche wirken bei Ihrer Anwendung an Holzfenstern oder -türen unästhetisch und kalt. Auch die Berührung bei der Handhabung mit diesen Klinken ruft unliebsame Gefühle hervor, von welchen eines z.B. die Kälte darstellt. Dies wird insbesondere bei Metallklinken durch einen unangenehmen, an den Händen anhaftenden Geruch begleitet.

Klinken mit Holzverkleidung sind ebenfalls bekannt. So ist z.B. aus FR 2 734 302 eine Klinke bekannt, welche aus einem Metallhals besteht, welcher an seinem, zu dem Schlossschild zugewendeten Ende mit einer Vierkantanschlussstelle und an dem entgegengesetzen Ende mit einer stangenförmigen geraden Versteifung versehen ist. Auf die stangenförmige Versteifung ist mit seiner Zentralbohrung ein länglicher Griffteil aufgeschoben, welcher aus einem Stück Holz ausgedreht und axial mit einer Schraube gesichert ist. Aus DD 217 835 ist wieder eine Klinke bekannt, deren ausgedrehter zylindrischer Griffteil sowohl mit einer blinden Zentralbohrung für die versteifende Befestigungsschraube, als auch weiter mit einer zu dieser senkrechten Aussparung versehen ist, in welche das Ende des Metallhalses der Klinke eingelassen ist. Die aussteifende Befestigungsschraube des Handgriffes ist mit ihrem Ende in die Wand des Metallhalses eingeschraubt, welcher in die erwähnte senkrechte Aussparung in dem Griffteil aus Holz eingelassen ist.

Der Nachteil dieser Klinken, welche hinsichtlich der Festigkeit entsprechen, besteht darin, dass nur der Griffabschnitt der Klinke mit Holz verkleidet ist und der Metallhals kalt einwirkt. Dabei kann der Griffteil aus Holz aufgrund der geraden Versteifung, auf welche er aufgeschoben ist, sowie dessen Bearbeitungstechnologie, nur eine zylindrische Form haben, welche den gegenwärtigen ästhetischen Tendenzen der abrundenden Klinkenformen, welche mit Hilfe des Metallgusses hergestellt werden, nicht entspricht.

Aus DE 28 39 420 ist eine Klinke bekannt, deren Griffteil und Halsteil aus Holz hergestellt sind. Der Halsteil der Klinke ist aus einer Holzhülse in Form eines Zylinders oder eines abgestumpften Kegels hergestellt, wobei in seine verblendete Zentralbohrung eine Versteifung in Form einer Hülse fest eingesetzt ist, in welche der Verbindungsvierkant eingeschoben wird. Der Griffteil oder Handgriff ist aus einem nichtversteiften Holzteil hergestellt, wobei dieser mit dem Halsteil der Klinke mit einem Zentralbolzen aus Holz verbunden ist, wobei dieser fest in die Querbohrung eingesetzt ist, die sowohl durch die Holzhülse, als auch durch die Halsversteifung hindurchgeht.

Der Nachteil dieser Lösungen stellt die einfache, unästhetische Form der Klinke dar, welche aus zwei wesentlich im rechten Winkel miteinander verbundenen länglichen, im Wesen zylinderförmigen Teilen besteht, und zwar dem Griff- und Halsteil. Solche Holzhülsen, die nur mit einer geraden Versteifung erst nach deren Bearbeitung bzw. Ausformung versehen werden, kann man nicht in eine markant von der geraden Versteifung unterschiedliche Form bearbeiten, da es unerlässlich ist, die minimale Stärke der Holzhülse einzuhalten Zusätzlich ist es nötig die Öffnungen der Bohrungen mit einer Abdeckung zu verdecken oder zu verblenden.

Endlich ist aus dem tschechischen Gebrauchsmuster Nr. 5509 auch eine Klinke und ein Türschild bekannt, wo die Klinke aus Holzfurnierschichten gebildet wird, die gemeinsam mit Klebstoff zusammengeklebt und fest zusammengepresst sind, wobei auf der Klinke die Furniere in Richtung des Griffabschnittes und mit ihrer Fläche senkrecht zur fiktiven, durch die gebogene Achse der Klinke verlegte Ebene, aufgelegt sind. Zur Verbindung der Klinke mit dem Türschloss ist auf dem zu dem Schlossschild zugewendeten Ende der Klinke ein Metallring, vorzugsweise aus Messing, ausgebildet, der mit der Klinke fest verbunden ist.

Der Nachteil dieser Lösung besteht vor allem in der Kompliziertheit der Produktion und ebenfalls in der Unhomogenität der Klinkenoberfläche - gegenüber der reinen Holzoberfläche sind hier auf 2 bis 3 cm der aus Furnieren bestehenden Oberfläche bis 39 Klebstoffschichten. Ein weiterer Nachteil dieser Lösung beruht darin, dass die natürliche Struktur und die Zeichnung des Holzes auf der Klinkenoberfläche verschwindet. Diese Klinke hat deshalb keine praktische Anwendung gefunden.

Die oben angeführten Nachteile beseitigt die Holzklinke mit innerer Versteifung, insbesondere für Gebäudefenstern und -türen, laut Oberbegriff des Anspruchs 1, deren Wesen darin beruht, dass der Halsabschnitt der Versteifung in den Griffabschnitt der Versteifung übergeht und mit diesem fest verbunden ist, wobei die Holzverkleidung der Versteifung durch eine Holzhülse gebildet wird, welche durch eine Teilebene in einen ersten und einen zweiten Teil aufgeteilt ist, die gegenseitig in den Auflageflächen verbunden sind, wobei die Teilebene der Holzhülse im Wesen parallel zu der verläuft, die durch die Mittelachse der Versteifung verlegt ist und in der Auflagefläche wenigstens des ersten oder zweiten Teiles der Holzhülse eine Befestigungsnute ausgebildet ist, deren Form im Wesen negativ zu dem in ihr fest eingesetzten Teil der Versteifung ist und der ergänzende zweite oder erste Teil der Holzhülse mit seiner Auflagefläche zu der Auflagefläche des ersten oder zweiten Teiles befestigt ist.

Eine solche Konstruktion ermöglicht die Klinken mit Holzoberfläche sowohl des Griff- als auch des Halsteiles herzustellen, die allen Anforderungen an die Biegungs- und Torsionsfestigkeit entsprechen. Dabei besteht die Versteifung nicht aus zwei geraden Teilen, sondern sie ist laut der erforderlichen resultierenden Form der Holzklinke geformt. Dank der Bearbeitung der bereits versteiften Holzhülse kann man mit üblichen Holzschneid- und Holzschleifwerkzeugen eine höhere Genauigkeit der Bearbeitung und eine günstigere Form der Klinke, sowohl aus ergonomischer, als auch aus ästhetischer Sicht erreichen.

Für die Klinken, aus welchen der Betätigungsvierkant aussteigt kann vorteilhaft sein, wenn der Halsabschnitt der Versteifung und der Griffabschnitt der Versteifung gemeinsam aus einem Stück Material gebildet wird.

Dies ermöglicht sowohl die einfache Formgebung der Versteifung laut geforderter Klinkenform, als auch den Übergang der Versteifung in den herausragenden Vierkant.

Für die Klinken, welche im Endteil des Halsabschnittes der Versteifung einen Hohlraum enthalten, in welche der Betätigungsvierkant eingeschoben wird, kann es vorteilhaft sein, wenn die Versteifung aus zwei oder mehreren fest verbundenen Stücken ausgebildet wird.

Dies ermöglicht sowohl die einfache Formgebung der Versteifung laut geforderter Klinkenform, als auch die einfache Bildung des Hohlraumes für den Vierkant im Halsabschnitt der Versteifung.

Es ist vorteilhaft, wenn die Teilebene der Holzhülse identisch mit der durch die Mittelachse der Versteifung durchgelegten Ebene ist.

Eine solche Maßnahme ermöglicht eine Klinke zu bilden, deren Holzhülse am besten den an die Klinke erhobenen Festigkeitsanforderungen entspricht.

Weiter ist es auch vorteilhaft, sofern in den Wänden der Befestigungsnuten taschenförmige Aussparungen ausgebildet werden.

Diese Aussparungen nehmen eventuell den überschüssigen Klebstoff auf, mit welchem die Hülsenteile miteinander und/oder mit der Versteifung zusammengeklebt werden.

Es ist auch vorteilhaft, sofern die Jahrestriebe der Holzhülse im Wesen parallel mit dem Griffabschnitt der Versteifung verlaufen

Eine solche Konstruktion sichert eine ausreichende Biegefestigkeit des Griffabschnittes auch in seiner Endpartie, welche dann nicht mehr ausgesteift sein muss.

Auf den beiliegenden Zeichnungen sind einige Ausführungsbeispiele der Erfindung veranschaulicht. Es zeigen:
- Fig.1: eine axonometrische Darstellung der Holzklinke mit innerer Versteifung, welche die Öffnung zum Einlegen des Vierkantes beinhaltet, wobei die Teilebene der Hülse identisch mit der Symmetrieebene der Versteifung ist,
- Fig.2: den Querschnitt A-A von Fig.1,
- Fig.3: den Querschnitt B-B von Fig1,
- Fig.4: den Querschnitt C-C von Fig. 1,
- Fig.5: die Draufsicht auf die Auflagefläche des ersten Hülsenteiles mit der Befestigungsnute,
- Fig.6: den Längsschnitt durch die Versteifung mit der Buchse für den Endvierkant,
- Fig.7: die Draufsicht auf die Auflagefläche des zweiten Hülsenteiles,
- Fig.8: den Röntgendraufsicht auf weitere Alternative der Klinke mit der Versteifung mit Endvierkant und anders geteilter Hülse,
- Fig.9: den Querschnitt D-D von Fig. 8,
- Fig.10: den Querschnitt E-E von Fig. 8 und
- Fig.11: den Querschnitt F-F von Fig. 8.

Wie aus den beigelegten Zeichnungen hervorgeht, besteht die Klinke aus der Versteifung 2, um welche die Holzhülse 1 angeordnet ist. Die Holzhülse 1 besteht aus zwei länglichen, gegenseitig sich ergänzenden Teilen, und zwar aus dem unteren, ersten Teil 11 und aus dem oberen, zweiten Teil 12. Die Versteifung 2 ist ungefähr laut dem Verlauf der gedachten Mittelachse der resultierenden Form der Holzklinke geformt, wobei die Mittelachse O der Versteifung 2, welche vorteilhaft identisch mit der gedachten Mittelachse der Klinke ist, in der Ebene ψ liegt. Die Ebene ψ stellt die Symmetrieebene der Versteifung 2 dar, wobei sie wesentlich senkrecht zu dem nichtdargestellten Fenster oder Tür ist. Die Versteifung 2 beinhaltet den Halsabschnitt 21, welcher zu dem nichtdargestellten Beschlag des Schlosses zugekehrt ist und beim Offnen mit der Klinke überwiegend torsionsbeansprucht wird und den Griffabschnitt 22 der Versteifung 2, welcher im Wesen parallel mit dem Fenster- oder Türflügel ist und beim Öffnen mit der Klinke überwiegend biegebeansprucht wird. Der Halsabschnitt 21 der Versteifung 2, geht auf seinem freien Ende entweder direkt in den Vierkant 23 über (siehe Fig. 8), mit welchem die Klinke den nicht dargestellten Beschlag des Schlosses betätigt, oder der Halsabschnitt 21 der Versteifung 2 mit dem Hohlraum 25 versehen ist (siehe Fig. 1 und Fig. 6) für den Festsitz des Vierkantes 23 für die gegenüberliegende Türklinke oder den eingelegten Vierkant für die Fensterklinken. Der Hohlraum 25 für den Vierkant 23 kann entweder direkt in dem verstärkten Endteil der Versteifung 2 ausgebildet sein, oder er kann in der Buchse 24 ausgebildet sein, welche zu der Versteifung 2 zum Beispiel mit der Schweißnaht 27 befestigt sein. Für einen besseren Laufsitz der Klinke im Beschlag des Schlosses oder dem Schlossschild ist auf dem Übergang der Versteifung 2 in den Vierkant 23 und oder auf dem freien Ende der Buchse 24 für den Vierkant 23 ein Befestigungsansatz 26 ausgebildet.

Die Versteifung 2 ist entweder aus Metall oder aus Kunststoff hergestellt, und zwar vorzugsweise mit Hilfe des Formdruckgussverfahrens. Diese Technologie ermöglicht den Guss der Versteifung 2, die dem Verlauf der gedachten Mittelachse der resultierenden Form der Holzklinke entspricht.

Die Holzhülse 1, welche die Versteifung 2 umschließt, bzw. der Holzbelag der Versteifung 2, wird folgendermaßen ausgeführt:

Das Halberzeugnis für eine Holzhülse 1 stellen zwei längliche Holzprisma mit gleich großen Grundflächen und mit Jahrestrieben, die wesentlich parallel mit den längeren Prismenseiten verlaufen. Die gegenseitig zugewandten Grundflächen werden so bearbeitet, dass sie die Auflageflächen 111, 121 bilden, mit welchen nach dem Einlegen der Versteifung 2 die beiden Prismen durch Kleben gegenseitig verbunden werden. Die Auflageflächen 111, 121 bilden also die Teilebene τ der resultierenden Holzhülse 1. In der Auflagefläche 111, 121 eines jeden Prismas wird die Befestigungsnute 141, 142 z.B. eingefräst. Ihre Form ist negativ zu der Form des in sie nachfolgend eingelegten Teiles der Versteifung 2, wobei sie um die Stärke der Schicht für den Klebstoff vergrößert ist. Die Auflageflächen 111, 121 werden mit Klebstoff bestrichen, wonach sie mit ihren Befestigungsnuten 141, 142 auf die Versteifung 2 aufgesetzt werden. Die beiden Hälften des Prisma werden danach z. B. in einer Presse verklemmt. Der eventuelle Klebstoffüberschuss zwischen den zusammengeklebten Auflageflächen 111,121 wird einerseits in die zu diesem Zweck ausgebildeten taschenförmigen Aussparungen 15 in den Flanken der Befestigungsnuten 141, 142 und andererseits nach außen außerhalb des zusammengeklebten Teiles 11, 12 herausgedrückt. Nach dem Zusammenkleben des ersten Teiles 11 und des zweiten Teiles 12 der Holzhülse 1 wird bereits das ausgesteifte Halberzeugnis der Holzklinke auf der Holzbearbeitungsmaschine in herkömmlicher Weise in die geforderte Form der Klinke bearbeitet. Danach wird die endgültige Oberflächenbearbeitung durch Beizen oder Lackieren durchgeführt. Dadurch, dass das Halberzeugnis der Holzhülse 1 bereits vor der Bearbeitung durch die Versteifung 2 ausgesteift ist, ist es starrer, sowie bei Feuchtigkeitsänderungen stabiler und kann daher mit größerer Genauigkeit bearbeitet werden.

Bei Anwendung der Versteifung 2 mit rechteckigem oder quadratischem Querschnitt kann die Teilebene τ der Holzhülse 1 tangential zu einer Seite der Versteifung 2 geführt werden, so wie auf den Fig. 9 bis 11 dargestellt ist. In einem solchen Falle ist es dann nicht nötig, die Befestigungsnuten 141, 142 in den Auflageflächen der beiden Teile 11, 12 der Holzhülse 1 auszubilden, sondern es reicht aus, die Befestigungsnute 141 nur in der Auflagefläche 111 auszubilden und die zweite Auflagefläche 112 zu der ersten Auflagefläche 111 und der Stoßwand der Versteifung 2 anzukleben.

Im Rahmen der Erfindung ist es selbstverständlich möglich den ersten Teil 11 und/oder den zweiten Teil 12 der Hülse 1 in weitere sich ergänzende Teile aufzuteilen.

## Patentansprüche

1. Holzklinke mit innerer Versteifung, insbesondere zum Öffnen und Schließen von Gebäudefenstem und -türen, bestehend aus dem Griffteil, welcher vorzugsweise parallel zu dem Fenster- oder Türflügel ist, an welchen der Halsteil anschließt, welcher zum Schlossbeschlag des Fensters oder der Tür zugewandt ist, wobei in der inneren Aussparung des Halsteiles der Holzhülse der Halsabschnitt der Versteifung befestigt ist, **dadurch gekennzeichnet, dass** der Halsabschnitt (21) der Versteifung (2) in den Griffabschnitt (22) der Versteifung (2) übergeht und mit ihm in fester Verbindung ist, wobei die Holzverkleidung der Versteifung (2) durch die Holzhülse (1) gebildet wird, welche durch die Teilebene (τ) in den ersten Teil (11) und den zweiten Teil (12) aufgeteilt ist, die untereinander in ihren Auflageflächen (111, 121) verbunden sind, wobei die Teilebene (τ) der Holzhülse (1) wesentlich parallel mit der durch die Mittelachse (O) der Versteifung 2 verlegten Ebene (ψ) verläuft, wobei in der Auflagefläche (111,112) wenigstens des ersten oder zweiten Teiles (11 oder 12) der Holzhülse (1) eine Befestigungsnute (141, 142) ausgebildet ist, deren Form im Wesen negativ zu dem in ihr fest eingesetzten Teil der Versteifung (2) ist und der ergänzende zweite oder erste Teil (12 oder 11) der Holzhülse (1) mit seiner Auflagefläche (121 oder 111) zu der Auflagefläche (111 oder 121) des ersten Teiles (11) oder des zweiten Teiles (12) befestigt ist.

2. Holzklinke mit innerer Versteifung laut Anspruch 1, **dadurch gekennzeichnet, dass** der Halsabschnitt (21) der Versteifung (2) und der Griffabschnitt (22) der Versteifung (2) gemeinsam aus einem Stück Material ausgebildet sind.

3. Holzklinke mit innerer Versteifung laut Anspruch 1, **dadurch gekennzeichnet, dass** die Versteifung (2) aus zwei oder mehreren gegenseitig verbundenen Stücken ausgebildet ist.

4. Holzklinke mit innerer Versteifung laut einem von den vorangehenden Ansprüchen, **dadurch gekennzeichnet, dass** die Teilebene (τ) der Holzhülse (1) identisch mit der durch die Mittelachse (O) der Versteifung (2) verlegten Ebene (ψ) ist.

5. Holzklinke mit innerer Versteifung laut einem von den vorangehenden Ansprüchen, **dadurch gekennzeichnet, dass** in den Wänden der Befestigungsnuten (141, 142) taschenförmige Aussparungen (15) ausgebildet sind.

6. Holzklinke mit innerer Versteifung laut einem von den vorangehenden Ansprüchen, **dadurch gekennzeichnet, dass** die Jahrestriebe der Holzhülse (1) wesentlich parallel mit dem Griffabschnitt (22) der Versteifung (2) verlaufen.
